# EUROPÄISCHE PATENTSCHRIFT

(11) **EP 1 047 504 B1**
(45) Veröffentlichungstag und Bekanntmachung des Hinweises auf die Patenterteilung: **24.10.2001**
(21) Anmeldenummer: 98959851.1
(22) Anmeldetag: 05.11.1998
(51) Int. Cl.: B05B 1/04

(54) **SCHLITZDÜSE ZUM BESPRÜHEN EINES STRANGGUSSPRODUKTES MIT EINER KÜHLFLÜSSIGKEIT**
SLIT NOZZLE FOR SPRAYING A CONTINUOUS CASTING PRODUCT WITH A COOLING LIQUID
BUSE A JET EVENTAIL DESTINEE A PULVERISER UN LIQUIDE DE REFROIDISSEMENT SUR UN PRODUIT DE COULEE CONTINUE

(30) Priorität: 14.11.1997 CH 263997
(43) Veröffentlichungstag der Anmeldung: 02.11.2000
(73) Patentinhaber: CONCAST STANDARD AG, 8027 Zürich (CH)
(72) Erfinder: STILLI, Adrian, CH-8180 Bülach (CH)
(86) Internationale Anmeldenummer: EP9807069
(87) Internationale Veröffentlichungsnummer: WO9925481

(56) Entgegenhaltungen:
- US-A- 3 759 448
- US-A- 4 128 206
- US-A- 5 011 083
- US-A- 5 133 502
- PATENT ABSTRACTS OF JAPAN vol. 009, no. 218 (C-301), 5. September 1985 & JP 60 082157 A (JIDOSHA KOGAI ANZEN KIKI GIJUTSU KENKYU KUMIAI), 10. Mai 1985

## Beschreibung

Die Erfindung bezieht sich auf eine Sprühdüse zum Besprühen eines Stranggussproduktes mit einer Kühlflüssigkeit gemäss dem Oberbegriff des Anspruchs 1.

Bekanntlich wird beim Stranggiessen, insbesondere beim Stranggiessen von Stahl, durch Abkühlen einer Metallschmelze in einer Stranggiesskokille ein Stranggussprodukt erzeugt, das in Form eines Stranges, dessen Oberfläche von einer erstarrten Kruste gebildet wird und der noch einen flüssigen Kern aus Metallschmelze aufweist, kontinuierlich aus der Kokille gezogen wird. Nach dem Austritt aus der Kokille wird der Strang durch eine Sekundärkühlzone gefördert, in der er mit einem Kühlmittel, im allgemeinen Wasser, besprüht wird, um ihm bis zur vollständigen Erstarrung weiterhin Wärme zu entziehen und ihn auf die für die Weiterverarbeitung erwünschte Temperatur zu bringen.

Da die Sekundärkühlung unmittelbar die Erstarrung des Stranges bewirkt bzw. beeinflusst, ist der Sekundärkühlprozess und die zu seiner Durchführung benötigten Vorrichtungen entscheidend für die Qualität der Endprodukte. Von besonderer Bedeutung sind die für die Verteilung des Kühlmittels verwendeten Komponenten, insbesondere die Sprühdüsen.

Die verschiedenen Parameter, die den Sekundärkühlprozess charakterisieren, wirken sich unterschiedlich auf die Strangerstarrung aus und müssen - je nach Anwendung - nach unterschiedlichen Kriterien optimiert werden.

Von besonderer Bedeutung sind die Sekundärkühlintensität, die die Geschwindigkeit des Strangschalenwachstums bestimmt und je nach Anwendung mehr oder weniger "hart" bzw. "weich" eingestellt wird, und die räumliche Verteilung der Kühlmittelbeaufschlagungsdichte, die möglichst homogen sein soll, um ein möglichst homogenes Strangschalenwachstum zu gewährleisten.

Die in einer Sekundärkühlstrecke zum Versprühen eines Kühlmittels verwendeten Sprühdüsen werden gewöhnlich hinsichtlich der Anforderungen an die Sekundärkühlintensität und die Homogenität der Kühlmittelbeaufschlagung optimiert. Für die Sekundärkühlintensität bestimmend ist dabei die kinetische Energie der aufgesprühten Kühlflüssigkeitstropfen und insbesondere die Kühlmittelbeaufschlagungsdichte. Für die Homogenität der Kuhlmittelbeaufschlagungsdichte massgebend ist nicht nur die Homogenitat der Tropfenverteilung in dem mit einer einzelnen Sprühdüse erzeugten Sprühstrahl. Relevant für die Homogenität der Kühlmittelbeaufschlagungsdichte ist auch die Winkelverteilung der Tropfenbahnen. Die Winkelverteilung bestimmt nämlich die Form und die Grösse der mit einem Sprühstrahl besprühbaren Fläche auf einem Strang. In einer Sekundärkühlzone werden aber eine Vielzahl von Sprühdüsen benötigt, um die gesamte zu kühlende Fläche eines Stranges mit Kühlmittel zu bedecken. Die Sprühstrahlen der einzelnen Düsen werden deshalb entsprechend überlagert. Die Winkelverteilung der Tropfenbahnen eines einzelnen Sprühstrahis ist folglich entscheidend für die Homogenität der Kühlmittelbeaufschlagungsdichte bei einer Ueberlagerung einer Vielzahl von Sprühstrahlen.

Die bekannten Vollkegeldüsen liefern Sprühstrahlen mit einer kegelförmigen Winkelverteilung der Tropfenbahnen. Wegen ihrer Kegelform können die Sprühstrahlen mehrerer Vollkegeldüsen grosse Sprühflächen nicht perfekt überdecken; die Ueberlagerung mehrerer Sprühstrahlen resultiert in einer Kühimittelbeaufschlagungsdichte mit einer grossen Inhomogenität.

Aus US - 3 072 346 ist eine Sprühdüse mit allen Merkmalen des Oberbegriffs des Anspruchs 1 bekannt. Diese Sprühdüse weist einen Düsenkörper mit einer um die Längsachse des Düsenkörpers rotationssymmetrischen Mischkammer auf, die mit zwei Eintrittsöffnungen, durch die eine Flüssigkeit, einen ersten und einen zweiten Flüssigkeitsstrom bildend, einströmbar ist, und mit einer strömungsabwärts angeordneten Austrittsöffnung für einen Sprühstrahl ausgestattet ist. Abgesehen von der Gestaltung der Austrittsöffnung hat diese Düse wesentliche Merkmale eines bekannten Typs einer Vollkegeldüse: Die beiden Eintrittsöffnungen sind so in eine Führungsstruktur für die in die Mischkammer eintretenden Flüssigkeitsströme integriert, dass die Flüssigkeitsströme beim Eintritt in die Mischkammer zusätzlich zu einer Geschwindigkeitskomponente in Richtung auf die Austrittsöffnung eine Geschwindigkeitskomponente tangential zur Mischkammerwand erhalten. Wegen dieser tangentialen Geschwindigkeitskomponente vereinigen sich die beiden Flüssigkeitsströme nach dem Eintritt in die Mischkammer zu einem auf die Austrittsöffnung gerichteten Flüssigkeitsstrom, der einen Drall um die Längsachse des Düsenkörpers aufweist. Die in US - 3 072 346 beschriebene Sprühdüse hat zwar - wie eine konventionelle Vollkegeldüse-eine runde Austrittsöffnung. Die Austrittsöffnung ist aber austrittsseitig derart trichterförmig erweitert, dass der austretende Sprühstrahl in Richtung der Diagonalen eines Quadrats verzerrt wird. Aufgrund dieser Gestaltung der Austrittsöffnung liefert die Düse einen Sprühstrahl mit annähernd quadratischer Tropfenverteilung - bezogen auf eine Ebene senkrecht zur Längsachse des Düsenkörpers.

Ein Nachteil dieser Sprühdüse ist, dass die Form der Tropfenverteilung des Sprühstrahls wegen des aufgeprägten Dralls mit wachsendem Eingangsdruck der Flüssigkeit mehr und mehr verzerrt wird. Deshalb sind mit solch einer Düse die Anforderungen, die bei einer Sekundärkühlstrecke an die Homogenität der Kühlmittelbeaufschlagungsdichte gestellt werden, nicht zu erfüllen.

Ein weiterer Nachteil dieser Düse ist darin zu sehen, dass ihr Sprühstrahl eine annähernd quadratische Tropfenverteilung nur in einer Sprühebene aufweist, die nicht sehr weit, typischerweise nicht mehr als 20 cm, von der Austrittsöffnung entfernt sein darf. Wegen des geringen Arbeitsabstandes sind eine grosse Anzahl Sprühdüsen dieser Art erforderlich, um grosse Flächen hinreichend homogen zu besprühen.

In US - 4 988 043 ist eine Flachstrahldüse beschrieben. Sie weist einen Durchgangskanal für die zu versprühende Flüssigkeit mit einem Austrittsschlitz für den Sprühstahl auf. Der Sprühstrahl ist in Schlitzrichtung über einen weiten Winkelbereich gefächert, während er sich quer zur Längsrichtung des Schlitzes mit wachsendem Abstand vom Austrittsschlitz kaum verbreitert. Die quasi-eindimensionale Auffächerung führt zu einem flachen Sprühstrahl. Wegen der geringen Ausdehnung des Sprühstrahls quer zum Austrittsschlitz ist das Besprühen grösserer rechteckiger Flächen mit Komplikationen verbunden, sei es, dass eine grosse Anzahl dieser Flachstrahldüsen eingesetzt werden muss, oder dass eine einzelne Flachstrahldüse bewegt werden muss, um mit ihrem Sprühstrahl eine grössere Fläche zu überstreichen.

Die US 3 759 448 beschreibt eine Brennerdüse, die alle Merkmale des Oberbegriffs des Anspruchs 1 aufweist.

Von den Unzulänglichkeiten der bekannten Sprühdüsen ausgehend, stellt sich der vorliegenden Erfindung die Aufgabe, eine Sprühdüse zu schaffen, die für den Einsatz in einer Sekundärkühlstrecke einer Stranggiessanlage geeignet ist und es zu diesem Zweck ermöglicht, aus einem möglichst grossen Abstand eine möglichst grosse Fläche möglichst homogen mit Flüssigkeitstropfen mit möglichst grosser kinetischer Energie zu besprühen.

Die genannte Aufgabe wird gelöst durch eine Sprühdüse mit den Merkmalen des Anspruchs 1.

Die erfindungsgemässe Sprühdüse umfasst eine Mischkammer, in die durch zwei Eintrittsöffnungen eine Flüssigkeit, einen ersten und einen zweiten Flüssigkeitsstrom bildend, einstrombar ist und die eine strömungsabwärts angeordnete Austrittsöffnung für einen Sprühstrahl aufweist wobei mindestens eine Mischkammerwand als Führungsfläche für die Flüssigkeitsströme ausgebildet und an der Austrittsöffnung derart geformt ist, dass die Flüssigkeitsströme an bzw. unmittelbar vor der Austrittsöffnung in einem Winkel aufeinandertreffen und dabei den Sprühstrahl bilden. Dadurch, dass die beiden Flüssigkeitsströme auf die Austrittsöffnung gerichtet sind und an der Austrittsöffnung zusammenprallen, entstehen relativ grosse Flüssigkeitstropfen, die - bezogen auf den Eingangsdruck an den Eintrittsöffnungen - mit relativ grosser kinetischer Energie die Austrittsöffnung verlassen können. Energieverluste durch Wirbelbildung in der Mischkammer werden weitgehend vermieden. Die hohe kinetische Energie ermöglicht einen grossen Arbeitsabstand beim Besprühen einer Fläche. Die Zerstäubung der beiden Flüssigkeitsströme ermöglicht eine grosse Streuung der Ausbreitungsrichtungen der Tropfen und deshalb eine weite Auffächerung des aus der Austrittsöffnung austretenden Sprühstrahls. Einen wesentlichen Beitrag zur Auffächerung des Sprühstrahls liefern dabei insbesondere Tropfen, die beim Aufeinanderprallen der Flüssigkeitsströme quer zur Ausbreitungsrichtung der Flüssigkeitsströme gestreut werden. Da die Ausbreitung der Flüssigkeitsströme in der Mischkammer wesentlich durch die Geometrie der Mischkammer bestimmt ist, kann der Eingangsdruck über einen relativ grossen Bereich variiert werden, ohne dass die Auffächerung des Sprühstrahls wesentlich verändert wird.

In diesem Zusammenhang wird unter Querschnitt einer Eintrittsöffnung grundsätzlich ein Schnitt quer zum jeweiligen Flüssigkeitsstrom in der Eintrittsöffnung und unter Querschnitt der Austrittsöffnung ein Schnitt quer zum Sprühstrahl verstanden.

Die Eigenschaften eines mit der erfindungsgemässen Sprühdüse erzeugten Sprühstrahls hängen wesentlich von dem Auftreffwinkel ab, unter dem die Flüssigkeitsströme an bzw. unmittelbar vor der Austrittsöffnung aufeinandertreffen. Es ist vorteilhaft, den Auftreffwinkel in einem Bereich zwischen 60° und 130°, vorzugsweise zwischen 80° und 100°, zu wählen. Dadurch sind die Voraussetzungen geschaffen, dass Flüssigkeitstropfen entstehen, die die Austrittsöffnung mit besonders hoher kinetischer Energie verlassen und einen Sprühstrahl bilden, der sich dadurch auszeichnet, dass sich die Tropfen über einen besonders grossen Raumwinkel um eine mittlere Ausbreitungsrichtung besonders gleichmässig verteilen.

Bei einer Ausführungsform der erfindungsgemässen Sprühdüse weist die Mischkammer an der Austrittsöffnung eine Verjüngung mit einem Öffnungswinkel an der Austrittsöffnung zwischen 60° und 130°, vorzugsweise zwischen 80° und 100°, auf. Die Verjüngung bildet den Teil der Führungsfläche für die Flüssigkeitsströme, der den Auftreffwinkel bestimmt. Die Verjüngung führt die beiden Flüssigkeitsströme an der Austrittsöffnung unter einem Auftreffwinkel zusammen, der dem Öffnungswinkel der Verjüngung entspricht. Die bei der Wechselwirkung der beiden Flüssigkeitsströme an der Austrittsöffnung entstehenden Tropfen haben eine besonders grosse Geschwindigkeitskomponente in Richtung der Winkelhalbierenden des Öffnungswinkels der Verjüngung. Diese Richtung entspricht der mittleren Ausbreitungsrichtung der Tropfen, die die Austrittsöffnung verlassen können. Weiterhin gibt die Austrittsöffnung - je nach ihrer Form - den Weg frei für Tropfen, deren Bahnen in einem Raumwinkel um die mittlere Ausbreitungsrichtung gestreut sind. Die Verjüngung kann beispielsweise kegelförmig sein.

Eine weitere Ausführungsform der erfindungsgemässen Sprühdüse hat als Austrittsöffnung einen Schlitz. Ein Austrittsschlitz bietet - bei geeigneter Formgebung seiner Querschnittsfläche quer zur Ausbreitungsrichtung des Sprühstrahls - die Möglichkeit, beispielsweise eine rechteckige Fläche zu besprühen. Die langen Seiten der rechteckigen Sprühfläche liegen dabei im wesentlichen parallel zur Richtung der Längserstreckung des Schlitzes. Der Winkelbereich, über den der Sprühstrahl in Richtung der Längserstreckung des Austrittsschlitzes auffächert, ist dabei um so grösser, je länger der Schlitz ist. Dieser Effekt liegt darin begründet, dass der Winkelbereich, in dem Tropfen die Wechselwirkungszone der beiden Flüssigkeitsströme an der Austrittsöffnung durch den Austrittsschlitz verlassen können, in Richtung der Längserstreckung des Schlitzes um so grösser ist, je länger der Austrittsschlitz ist.

Eine Reihe weiterer Fortbildungen der erfindungsgemässen Sprühdüse weisen weitere Merkmale auf, die allein und/oder in Kombination miteinander die Voraussetzung für eine homogene Tropfenverteilung auf einer Sprühfläche bieten. Um eine homogene Tropfenverteilung zu erzielen, ist es von Vorteil, wenn die Austrittsöffnung und die Mischkammer eine gemeinsame Symmetrieebene aufweisen. Unter dieser Voraussetzung sind die beiden Flüssigkeitsströme symmetrisch bezüglich der Symmetrieebene. Dadurch können Tropfen entstehen, deren Bahnen symmetrisch zur Symmetrieebene verlaufen. Bei einer Sprühdüse, deren Austrittsöffnung als Schlitz ausgebildet ist, erhält man eine besonders homogene Tropfenverteilung, wenn die Eintrittsöffnungen jeweils eine Querschnittfläche mit einer länglichen Form aufweisen und die Richtungen ihrer Längserstreckung jeweils im wesentlichen parallel zur Richtung der Langserstreckung des Austrittsschlitzes angeordnet sind. In diesem Fall sind die beiden Flussigkeitsstrome an den Eintrittsöffnungen in dem Sinne "vorgeformt" und an den Austrittsschlitz angepasst, dass die Linien gleicher Strömungsgeschwindigkeit - bezogen auf eine Ebene quer zum jeweiligen Flüssigkeitsstrom - bereits an den Eintrittsöffnungen die gleiche bzw. annähernd die gleiche Form wie die Querschnittsfläche der Austrittsöffnung (quer zur mittleren Ausbreitungsrichtung der Flüssigkeitstropfen) haben.

Eine weitere Ausführungsform der erfindungsgemässen Sprühdüse hat einen Austrittsschlitz und ist so gestaltet, dass die Mischkammer und der Austrittsschlitz eine gemeinsame Symmetrieebene aufweisen, wobei die Längsrichtung des Austrittsschlitzes in der Symmetrieebene liegt und die Eintrittsöffnungen auf jeweils verschiedenen Seiten der Symmetrieebene angeordnet sind. In diesem Fall ist der Sprühstrahl in der Symmetrieebene, d.h. in der Längsrichtung des Austrittsschlitzes, besonders weit gefächert. Zusätzlich wird die Tropfenverteilung besonders homogen, wenn - wie in dem zuvor diskutierten Ausführungsbeispiel - die Eintrittsöffnungen eine Querschnittsfläche mit einer länglichen Form aufweisen und die Richtungen ihrer Längserstreckung im wesentlichen parallel zur Symmetrieebene liegen. Eine besonders gleichmässige Tropfenverteilung wird erzielt, wenn das Verhältnis der Summe der beiden Querschnittsflächen der Eintrittsöffnungen zu der Querschnittsfläche der Austrittsöffnung zwischen 1.5 und 2, vorzugsweise zwischen 1.6 und 1.8 liegt.

Eine weitere Ausführungsform der Sprühdüse zeichnet sich dadurch aus, dass die Mischkammer eine an der Austrittsöffnung angeordnete Verjüngung der zuvor erwähnten Art und ein zylindrisches Segment zwischen der Verjüngung und den Eintrittsöffnungen aufweist. Das zylindrische Segment wirkt als eine die Flüssigkeitsströme begrenzende Seitenwand. Die Länge des zylindrischen Elementes hat einen Einfluss darauf, wie sich die beiden Flüssigkeitsströme an der Austrittsöffnung durchmischen und mit welcher Effizienz die Flüssigkeitsströme in Tropfen umgesetzt werden, die die Austrittsöffnung unbehindert verlassen. Die Länge des zylindrischen Segments kann entsprechend optimiert werden. Zusätzlich ist es von Vorteil, wenn die Eintrittsöffnungen an der Seitenwand der Mischkammer münden. Dann sind die Energieverluste durch unerwünschte Wirbelbildung in der Mischkammer besonders gering und die Erzeugung des Sprühstrahls besonders effizient.

Eine Sprühdüse mit einer konstruktiv besonders einfachen Mischkammer ergibt sich wenn die Eintrittsöffnungen zwischen einem Quersteg, der gegenüberliegende Teile der seitlichen Begrenzung der Flussigkeitsströme verbindet, und der seitlichen Begrenzung gebildet werden. Bei einer um eine Achse rotationssymmetrischen Seitenwand und einem quaderförmigen Quersteg haben die Eintrittsöffnungen Querschnitte in der Form von Kreisabschnitten. Erfindungsgemäss können solche Eintrittsöffnungen kombiniert werden mit einem Austrittsschlitz, dessen Längsrichtung im wesentlichen parallel zu den Sehnen der Kreisabschnitte liegt.

Die Tropfenverteilung im Sprühstrahl kann beeinflusst werden durch definierte Erweiterungen des Querschnitts der Austrittsöffnung in der Ausbreitungsrichtung des Sprühstrahls. Eine Ausführungsform der erfindungsgemässen Sprühdüse besitzt einen Austrittsschlitz, dessen Querschnittsfläche an den schmalseitigen Enden in Ausbreitungsrichtung des Sprühstrahls erweitert ist. Dadurch wird eine besonders grosse Auffächerung des Sprühstrahls in Längsrichtung des Austrittsschlitzes erzielt.

Bei einer weiteren Ausführungsform der Sprühdüse ist der Querschnitt des Austrittsschlitzes in der Mitte der langen Seiten des Austrittsschlitzes in Ausbreitungsrichtung des Sprühstrahls erweitert. Durch diese Massnahme kann der Anteil der Tropfen, die sich in Richtung der mittleren Ausbreitungsrichtung ausbreiten, erhöht werden.

Bei einer weiteren Ausführungsform der erfindungsgemässen Sprühdüse ist vorgesehen, dass die Austrittsöffnung und die Mischkammer eine gemeinsame Symmetrieebene aufweisen und zur Begrenzung des aus der Austrittsöffnung austretenden Sprühstrahls Führungswände angeordnet sind.

Bei weiteren Ausführungsformen der erfindungsgemässen Sprühdüse sind die Sprühdüsen insofern asymmetrisch, als die Eintrittsöffnungen unterschiedliche Querschnittsflächen aufweisen und/oder die Führungswände auf gegenüberliegenden Seiten der Austrittsöffnung in unterschiedlichem Abstand von der Austrittsöffnung angeordnet sind. Diese beiden konstruktiven Massnahmen induzieren eintrittsseitig und/oder austrittsseitig eine Asymmetrie der Sprühdüse, die sich - selbst bei einer ansonsten symmetrischen Mischkammer - auf die Tropfenverteilung im Sprühstrahl auswirkt. Durch eine geeignet quantitative Ausprägung dieser Asymmetrie ist es möglich, im Vergleich zu einer symmetrischen Düse den Schwerpunkt der Tropfenverteilung um eine vorgegebene Distanz zu verschieben, die Homogenität der Tropfenverteilung zu beeinflussen und die Form der Sprühfläche zu variieren. U.a. ist es möglich - anstatt einer rechteckigen Sprühfläche - Spruhflächen mit mehr oder weniger gekrümmten Umfangslinien zu bilden. Bei einer Sprühdüse, deren Mischkammer eine Symmetrieebene aufweist, erhält man eine besonders homogene Tropfenverteilung auf einer rechteckigen Sprühfläche mit einem bezüglich der Symmetrieebene verschobenen Schwerpunkt, wenn die Düse derart eintrittsseitig und austrittsseitig asymmetrisch ausgebildet ist, dass die Eintrittsöffnung mit der kleineren Querschnittsfläche auf der gleichen Seite der Symmetrieebene angeordnet ist wie diejenige der Führungswände, die den grösseren Abstand von der Symmetrieebene aufweist. Zur Optimierung können die Abstände der Führungswände von der Symmetrieebene abgestimmt werden auf die eingangsseitige Asymmetrie der Düse, die beispielsweise durch den Grössenunterschied der Querschnittsflächen der Eintrittsöffnungen charakterisiert ist.

Mit einer erfindungsgemässen Sprühdüse, die mit einem geeigneten Austrittsschlitz versehen ist, ist es beispielsweise möglich, aus ca. 45 cm Abstand eine rechteckige Fläche mit 10 cm Breite und 50 cm Länge gleichmässig zu besprühen. In einer Sekundärkühlstrecke einer Stranggiessanlage können Sprühdüsen dieses Typs vorteilhaft zur Kühlung von Strängen mit Knüppel- oder Vorblockformat verwendet werden, wobei eine der Sprühdüsen 4 - 6 konventionelle Vollkegeldüsen ersetzen und zusätzlich eine gleichmässigere Kühlmittelbeaufschlagung ermöglichen würde. Die erfindungsgemässe Düse kann realisiert werden mit einem Austrittsschlitz mit einer Länge von mehr als 10 mm und einer Breite von mehr als 5 mm. Bei Öffnungen dieser Grösse ist die Gefahr, dass der Austrittsschlitz der erfindungsgemässen Sprühdüse im Betrieb wegen Verschmutzungen verstopft, gering, ganz im Gegensatz zu konventionellen Sprühdüsen. Das gleiche gilt für die Eintrittsöffnungen, die ungefähr gleich gross wie die Austrittsöffnungen gewählt werden können.

Die asymmetrischen Ausführungsformen der erfindungsgemässen Sprühdüse finden in einer Stranggiessanlage verschiedene Anwendungen. Beispielsweise können bei einer Bogenstranggiessanlage im Bereich der Sekundärkühlzone Abschnitte eines gebogenen Stranges mit rechteckigem Querschnitt auf den verschiedenen Seiten durch Ueberlagerung von Sprühflächen in der Form von Rechtecken und Abschnitten von Kreisringen gekühlt werden. Solche Sprühflächen können mit der erfindungsgemässen Sprühdüse durch geeignete Dimensionierung ihrer Bestandteile generiert werden. Weiterhin ist es üblich, im Giessbetrieb bei aufeinanderfolgenden Güssen den Querschnitt der herzustellenden Stränge zu verändern. Daraus resultiert das Problem, dass nach einer Querschnittsveränderung in einem Längsabschnitt einer Strangbahn nicht nur die Grosse einer Sprühfläche an die veränderte Stranggeometrie angepasst werden muss, sondern häufig auch der Schwerpunkt der Sprühfläche. Bei Verwendung konventioneller Sprühdüsen müssten anlässlich einer Querschnittsveränderung alle Sprühdüsen durch andere mit einer unterschiedlichen Sprühfläche ersetzt werden, wobei auch die Position der Sprühdüsen geeignet angepasst werden müsste. Die gleiche Aufgabe ist mit Hilfe der erfindungsgemässen Sprühdüse dadurch lösbar, dass die Sprühdüsen an einem vorgegebenen Ort positioniert werden und gegebenenfalls Sprühdüsen mit unterschiedlicher Asymmetrie verwendet werden, die der Veränderung der Schwerpunkte der Sprühflächen Rechnung tragen. Bei dieser Vorgehensweise entfällt der aufwendige Schritt, die Sprühdüse bei jeder Querschnittsveränderung neu zu justieren.

Im folgenden werden Ausführungsbeispiele der erfindungsgemässen Sprühdüse anhand schematischer Figuren erläutert.

Es zeigen:
- Fig. 1 A:: einen Längsschnitt durch eine Sprühdüse;
- Fig. 1 B:: einen Längsschnitt durch die Sprühdüse in Fig. 1 A entlang der Linie B-B;
- Fig. 2 A:: einen Querschnitt durch die Sprühdüse in Fig. 1 A entlang der Linie A-A;
- Fig. 2 B:: eine Draufsicht auf die Sprühdüse in Fig. 1 A entlang des Pfeils C in Fig. 1 B und
- Fig. 2 C:: wie in Fig. 2 B, jedoch ein anderes Beispiel;
- Fig. 3 A:: wie Fig. 2 A, jedoch mit Eintrittsöffnungen unterschiedlicher Grösse;
- Fig. 3 B:: wie Fig. 2 B, jedoch mit austrittsseitigen Führungsflächen in unterschiedlichem Abstand von der Austrittsöffnung;
- Fig. 3 C:: wie Fig. 1 A, jedoch mit den Modifikationen gemäss Fig. 3 A und 3 B.

Die beiden in den Fig. 1 A - B und 2 A - C dargestellten Sprühdüsen sind bestimmt zum Besprühen einer rechteckigen Fläche mit Flüssigkeitstropfen.

Die in Fig. 1 A - B und 2 A - B dargestellte Sprühdüse 5 ist symmetrisch zu einer Ebene 35. Die Sprühdüse 5 umfasst einen Düsenkörper 4, welcher einen aus einem zylindrischen Abschnitt 16 und einem kegelförmigen Abschnitt 17 zusammengesetzten Hohlraum aufweist. Der zylindrische Teil besitzt eine Öffnung 6, durch die eine zu versprühende Flüssigkeit unter einem bestimmten Druck p eingelassen werden kann und ist rotationssymmetrisch bezüglich einer Längsachse 38. Der kegelförmige Abschnitt 17 verjüngt sich in Richtung der Längsachse 38 gemäss einem Öffnungswinkel α und weist einen Austrittsschlitz 30 für einen Sprühstrahl 40 an der Kegelspitze auf. Der Austrittsschlitz 30 ist symmetrisch bezüglich der Symmetrieebene 35, wobei die Längsrichtung der Querschnittsfläche des Austrittsschlitzes 30 in der Symmetrieebene 35 liegt.

Wie den Fig. 2 A und 1 A - B zu entnehmen ist, trennt ein Quersteg 8 im zylindrischen Abschnitt 16 eine aus einem Teil des zylindrischen Abschnitts 16 und dem kegelförmigen Abschnitt 17 bestehende Mischkammer 15 ab und lässt an der Wand des zylindrischen Abschnitts 16 zwei Eintrittsöffnungen 9 und 10 frei. Die Querschnittsflächen der Eintrittsöffnungen 9 und 10 haben die Form eines Kreissegments und sind symmetrisch auf jeweils verschiedenen Seiten der Symmetrieebene 35 angeordnet. Die Querschnittsflächen der Eintrittsöffnungen 9 und 10 haben eine längliche Form, wobei die Richtungen ihrer Längserstreckung bzw. die Sehnen der Kreissegmente parallel zur Symmetrieebene 35 liegen.

Im Betrieb wird der Sprühdüse 5 eine zu versprühende Flüssigkeit längs Stromlinien 7 unter einem Druck p durch die Öffnung 6 zugeführt und durch die Eintrittsöffnungen 9 und 10, einen ersten Flüssigkeitsstrom 12 und einen zweiten Flüssigkeitsstrom 13 bildend, in die Mischkammer 15 geleitet. Bei geeigneter Wahl des Öffnungswinkels α des kegelförmigen Abschnitts 17, des Durchmessers D und der Länge L des Teils des zylindrischen Abschnitts 16, der die Mischkammer 15 begrenzt (Fig. 1 B), werden die beiden Flüssigkeitsströme 12 und 13 entlang der Wände des zylindrischen Abschnitts 16 bzw. des kegelförmigen Abschnitts 17 geführt, um an der Austrittsöffnung 30 aufeinanderzutreffen und dabei den Sprühstrahl 40 zu bilden.

In Fig. 1 B ist mit Θ_{L} der Winkel bezeichnet, der die Auffächerung der Sprühstrahls in der Symmetrieebene bezeichnet, d.h. den Winkelbereich charakterisiert, über den Tropfen, die die Austrittsöffnung 30 verlassen, in der Symmetrieebene 35 verstreut werden. Analog bezeichnet Θ in Fig. 1 A den Winkelbereich, über den Tropfen senkrecht zur Symmetrieebene 35 verteilt werden. Wie in den Fig. 1 A und 1 B angedeutet ist, ist bei der erfindungsgemässen Sprühdüse 5 der Winkel Θ_{L} wesentlich grösser als Θ. Um möglichst vielen Tropfen an den schmalseitigen Enden des Austrittsschlitzes 30 den Durchtritt durch den Austrittsschlitz 30 zu ermöglichen, ist an den schmalseitigen Enden des Austrittsschlitzes 30 eine Erweiterung 31 der Querschnittsfläche des Austrittsschlitzes 31 in Ausbreitungsrichtung 39 des Sprühstrahls 40 vorgesehen.

Fig. 2 C weist auf eine alternative Ausgestaltung des Austrittsschlitzes 30 hin. Der Querschnitt des Austrittsschlitzes 30 in Fig. 2 C weist in der Mitte der langen Seiten in Ausbreitungsrichtung 39 des Sprühstrahls 40 Erweiterungen 32 auf. Die Erweiterungen führen zu einer Anhäufung von Tropfen innerhalb der Symmetrieebene 35 in Richtung der Längsachse 38.

Führungswände 45, 46 sind im wesentlichen parallel zur Symmetrieebene 35 angeordnet. Die Führungswände wirken - je nach Abstand von der Symmetrieebene 35 - als Begrenzung des aus der Austrittsöffnung 30 austretenden Sprühstrahis 40 und/oder zum Schutz des Sprühstrahls 40 gegenüber äusseren Störungen, beispielsweise Bewegungen der Umgebungsluft.

Im Beispiel in Fig. 1 A bzw. 1 B wurde der Öffnungswinkel α = 90° gewählt, α = 90° ist ein bevorzugter Wert im Hinblick auf die Homogenität der Tropfenverteilung im Sprühstrahl 40, die Weite der Auffächerung des Sprühstrahls 40 und die Effizienz der Tropfenerzeugung. Die erfindungsgemässe Sprühdüse ist aber auch funktionsfähig für 60° < α < 130°, wobei 80° < α < 100° ein bevorzugter Bereich ist.

Mit der erfindungsgemässen Sprühdüse gemäss Fig. 1 A bzw. 1 B ist es beispielsweise möglich, in einem Abstand von 450 mm von der Austrittsöffnung eine rechteckige Fläche der Grösse 120 mm x 500 mm gleichmässig zu besprühen. Die Winkelverteilung der Tropfenbahnen ist dann charakterisiert durch Θ_{L} = 58° und Θ = 16°. Für dieses Sprühfeld erhält man - je nach Grösse des Austrittsschlitzes 30 - homogene Tropfenverteilungen für eine bestimmte Grösse der Mischkammer 15 und eine bestimmte Querschnittsfläche der Eintrittsöffnungen 9, 10. Beispielsweise ergibt sich für einen Austrittsschlitz 30 mit der Länge I = 13.8 mm und der Breite b = 7 mm eine homogene Tropfenverteilung für eine Mischkammer 15 mit D = 26 mm und L = 11 mm. Gleichzeitig hat das optimale Verhältnis der Summe der beiden Querschnittsflächen der Eintrittsöffnungen 9, 10 zur Querschnittsfläche der Austrittsöffnung 30 einen Wert von 1.7 ± 0.1. Wegen der hohen Effizienz der Tropfenerzeugung erzeugt der Sprühstrahl 40 bei einem Druck p = 9 bar am Eingang 6 der Sprühdüse auf einer besprühten Fläche im Abstand von 450 mm einen hohen Stossdruck von 30 kg/m². Der Betriebsdruck p liegt zwischen 1 bar und mindestens 10 bar.

Bei einer kleineren bzw. grösseren Querschnittsfläche des Austrittsschlitzes 30 müssen L und D entsprechend verkleinert bzw vergrössert werden. Dabei liegt das optimale Verhaltnis der Summe der Querschnittsflachen der Eintrittsöffnung zu der Querschnittsfläche der Austrittsöffnung zwischen 1.5 und 2, vorzugsweise zwischen 1.6 und 1.8, und das optimale Verhältnis der Durchmessers D des zylindrischen Segments 16 zur Länge L des zylindrischen Segments 16 in der Mischkammer 15 zwischen 2 und 3. Der Stossdruck in der gleichen Referenzdistanz wird entsprechend kleiner bzw. grösser.

Die Fig. 3 A - C stellen eine asymmetrische Sprühdüse 50 dar, die als Abwandlung der zuvor beschriebenen, durch die Symmetrieebene 35 ausgezeichnete Sprühdüse 5 betrachtet werden kann. Die asymmetrische Sprühdüse 50 unterscheidet sich von der symmetrischen Sprühdüse 5 dadurch, dass der Quersteg 8 bezüglich der Symmetrieebene 35 versetzt ist, die Eintrittsöffnungen 9 bzw. 10 folglich Kreissegmente mit unterschiedlichen Flächen A₁ bzw. A₂ bilden und die Führungsflächen 45 bzw. 46 verschiedene Abstände t₁ bzw. t₂ bezüglich der Mitte der Austrittsöffnung 30 aufweisen. Im Falle der asymmetrischen Sprühdüse 50 wurde A₁ < A₂ und t₁ > t₂ gewählt, d.h. diejenige der Eintrittsöffnungen 9 und 10 mit der kleineren Querschnittsfläche ist auf der gleichen Seite der Symmetrieebene 35 angeordnet wie diejenige der Führungswände 45 und 46, die den grösseren Abstand von der Symmetrieebene 35 aufweist. Aufgrund der unterschiedlichen Formung bzw. Dimensionierung der Eintrittsöffnungen 9 und 10 transportieren die Flüssigkeitsströme 12 und 13 unterschiedliche Flüssigkeitsmengen (in Fig. 3 C angedeutet durch Pfeile mit einer der Flüssigkeitsmenge entsprechenden Strichstärke). Da bei dieser Konfiguration keine Symmetrie der Flüssigkeitsströme 12 und 13 bezüglich der Symmetrieebene 35 besteht und folglich beim Aufeinandertreffen der Flüssigkeitsströme Tropfen mit einer asymmetrischen Impulsverteilung erzeugt werden, ist der Sprühstrahl 40 in Abhängigkeit vom Abstand x von der Symmetrieebene 35 durch eine Tropfenverteilung P(x) charakterisiert, deren Maximum sich in einem Abstand x_{M} von der Symmetrieebene 35 auf der der Eintrittsöffnung 10 gegenüberliegenden Seite befindet. Der Abstand x_{M} kann durch geeignete Vorgabe der Weiten w₁ bzw. w₂ der Eintrittsöffnungen 9 bzw. 10 variiert werden. Durch geeignete Anpassung der Abstände t₁ und t₂ der Führungswände 45 und 46 entsteht in einer Ebene senkrecht zur Symmetrieebene 35 eine rechteckige Sprühfläche mit homogener Tropfenverteilung P(x). Sind die Abstände t₁ und t₂ nicht optimal auf w₁ und w₂ abgestimmt, so kann eine von der Rechteckform abweichende Sprühfläche entstehen, beispielsweise in der Form eines Abschnittes eines Kreisringes.

## Patentansprüche

1. Sprühdüse zum Besprühen eines Stranggussproduktes mit einer Kühlflüssigkeit, mit einer Mischkammer (15), in die durch zwei Eintrittsöffnungen (9, 10) eine Flüssigkeit (7), einen ersten und einen zweiten Flüssigkeitsstrom (12, 13) bildend, einströmbar ist, und mit einem strömungsabwärts angeordneten Austrittsschlitz (30) für einen Sprühstrahl (40), wobei mindestens eine Mischkammerwand (16, 17) als Führungsfläche für die Flüssigkeitsströme (12, 13) ausgebildet ist **dadurch gekennzeichnet, dass** die mindestens eine Mischkammerwand an dem Austrittsschlitz (30) derart geformt ist, dass die Flüssigkeitsströme (12, 13) an dem Austrittsschlitz (30) in einem Winkel (α), der zwischen 60° und 130°, vorzugsweise zwischen 80° und 100°, liegt, aufeinandertreffen und dabei den Sprühstrahl (40) bilden.

2. Sprühdüse nach Anspruch 1, **dadurch gekennzeichnet, dass** die Mischkammer (15) an dem Austrittsschlitz (30) eine Verjüngung (17) mit einem Öffnungswinkel (α) an dem Austrittsschlitz (30) zwischen 60° und 130°, vorzugsweise zwischen 80° und 100°, aufweist und die Verjüngung einen Teil der Führungsfläche bildet.

3. Sprühdüse nach Anspruch 2, **dadurch gekennzeichnet, dass** die Mischkammer (15) zwischen der Verjüngung (17) und den Eintrittsöffnungen (9, 10) ein zylindrisches Segment (16) aufweist.

4. Sprühdüse nach einem der Ansprüche 1 - 3, **dadurch gekennzeichnet, dass** die Eintrittsöffnungen (9, 10) jeweils eine Querschnittsfläche mit einer länglichen Form aufweisen und die Richtungen ihrer Längserstreckung (35) jeweils im wesentlichen parallel zur Richtung der Längserstreckung (35) des Austrittsschlitzes (30) angeordnet sind.

5. Sprühdüse nach einem der Ansprüche 1 - 4, **dadurch gekennzeichnet, dass** der Austrittsschlitz (30) und die Mischkammer (15) eine gemeinsame Symmetrieebene (35) aufweisen.

6. Sprühdüse nach einem der Ansprüche 1 - 5, **dadurch gekennzeichnet, dass** die Mischkammer (15) eine die Flüssigkeitsströme (12, 13) seitlich begrenzende Seitenwand (16) aufweist und die Eintrittsöffnungen (9, 10) jeweils an der Seitenwand (16) in die Mischkammer (15) münden.

7. Sprühdüse nach Anspruch 6, **dadurch gekennzeichnet, dass** die Eintrittsöffnungen (9, 10) zwischen der Seitenwand (16) und einem Quersteg (8) gebildet ist.

8. Sprühdüse nach einem der Ansprüche 1 - 7, **dadurch gekennzeichnet, dass** die Längsrichtung (35) des Austrittsschlitzes (30) in einer Symmetrieebene (35) liegt und die Eintrittsöffnungen (9, 10) auf jeweils verschiedenen Seiten der Symmetrieebene (35) angeordnet sind.

9. Sprühdüse nach einem der Ansprüche 1 - 8, **dadurch gekennzeichnet, dass** der Querschnitt der Eintrittsöffnungen (9, 10) die Form eines Kreisabschnittes aufweist.

10. Sprühdüse nach einem der Ansprüche 1 - 9, **dadurch gekennzeichnet, dass** die Querschnittsfläche des Austrittsschlitzes (30) an den schmalseitigen Enden in Ausbreitungsrichtung (39) des Sprühstrahls eine Erweiterung (31) aufweist.

11. Sprühdüse nach einem der Ansprüche 1 - 10, **dadurch gekennzeichnet, dass** der Querschnitt des Austrittsschlitzes (30) in der Mitte der langen Seiten des Austrittsschlitzes in Ausbreitungsrichtung (39) des Sprühstrahls (40) eine Erweiterung (32) aufweist.

12. Sprühdüse nach einem der Ansprüche 1 - 11, **dadurch gekennzeichnet, dass** zur Begrenzung des aus dem Austrittsschlitz (30) austretenden Sprühstrahls (40) Führungswände (45, 46) in Richtung der Längserstreckung (35) des Austrittsschlitzes (30) angeordnet sind.

13. Sprühdüse nach einem der Ansprüche 1 - 12, **dadurch gekennzeichnet, dass** das Verhältnis der Summe der beiden Querschnittsflächen der Eintrittsöffnungen (9, 10) zu der Querschnittsfläche des Austrittsschlitzes (30) zwischen 1.5 und 2, vorzugsweise zwischen 1.6 und 1.8, gewählt ist.

14. Sprühdüse nach Anspruch 3, **dadurch gekennzeichnet, dass** das Verhältnis des Durchmessers (D) des zylindrischen Segments (16) zur Länge (L) des zylindrischen Segments (16) zwischen 2 und 3 gewählt ist.

15. Sprühdüse nach einem der Ansprüche 1 - 14, **dadurch gekennzeichnet, dass** die Eintrittsöffnungen (9, 10) unterschiedliche Querschnittsflächen (A₁, A₂) aufweisen.

16. Sprühdüse nach einem der Ansprüche 12 oder 15, **dadurch gekennzeichnet, dass** die Führungswände (45, 46) auf gegenüberliegenden Seiten des Austrittsschlitzes (30) in unterschiedlichem Abstand von dem Austrittsschlitz (30) angeordnet ist.

17. Sprühdüse nach den Ansprüchen 5, 15 und 16, **dadurch gekennzeichnet, dass** die Eintrittsöffnung (9) mit der kleineren Querschnittsfläche (A₁) auf der gleichen Seite der Symmetrieebene (35) angeordnet ist wie diejenige (45) der Führungswände (45, 46), die den grösseren Abstand (t₁) von der Symmetrieebene (35) aufweist.

## Claims

1. Spray nozzle for spraying a continuous casting product with a cooling liquid, with a mixing chamber (15) into which a liquid (7), forming a first and a second liquid stream (12, 13), can flow through two inlet openings (9, 10), and with an outlet slot (30), disposed downstream, for a spray jet (40), wherein at least one mixing chamber wall (16, 17) is formed as a guide surface for the liquid streams (12, 13), **characterised in that** the at least one mixing chamber wall is shaped at the outlet slot (30) such that the liquid streams (12, 13) meet at an angle (α), which is between 60° and 130°, preferably between 80° and 100°, at the outlet slot (30) and then form the spray jet (40).

2. Spray nozzle according to claim 1, **characterised in that** the mixing chamber (15) has a taper (17) at the outlet slot (30) with an opening angle (α) at the outlet slot (30) of between 60° and 130°, preferably between 80° and 100°, and the taper forms a part of the guide surface.

3. Spray nozzle according to claim 2, **characterised in that** the mixing chamber (15) has a cylindrical segment (16) between the taper (17) and the inlet openings (9, 10).

4. Spray nozzle according to one of claims 1 - 3, **characterised in that** the inlet openings (9, 10) in each case have a cross-sectional area of elongate shape and the directions of their longitudinal extent (35) are in each case substantially parallel to the direction of the longitudinal extent (35) of the outlet slot (30).

5. Spray nozzle according to one of claims 1 - 4, **characterised in that** the outlet slot (30) and the_ mixing chamber (15) have a common plane of symmetry (35).

6. Spray nozzle according to one of claims 1 - 5, **characterised in that** the mixing chamber (15) has a side wall (16) which bounds the liquid streams (12, 13) at the side, and the inlet openings (9, 10) each open into the mixing chamber (15) at the side wall (16).

7. Spray nozzle according to claim 6, **characterised in that** the inlet openings (9, 10) are formed between the side wall (16) and a cross bar (8).

8. Spray nozzle according to one of claims 1 - 7, **characterised in that** the longitudinal direction (35) of the outlet slot (30) lies in a plane of symmetry (35), and the inlet openings (9, 10) are disposed on different sides of the plane of symmetry (35).

9. Spray nozzle according to one of claims 1 - 8, **characterised in that** the cross section of the inlet openings (9, 10) is shaped like a circular segment.

10. Spray nozzle according to one of claims 1 - 9, **characterised in that** the cross-sectional area of the outlet slot (30) has a widening (31) at the narrow ends in the direction of propagation (39) of the spray jet.

11. Spray nozzle according to one of claims 1 - 10, **characterised in that** the cross section of the outlet slot (30) has a widening (32) in the centre of the long sides of the outlet slot in the direction of propagation (39) of the spray jet (40).

12. Spray nozzle according to one of claims 1 - 11, **characterised in that** guide walls (45, 46) are disposed in the direction of the longitudinal extent (35) of the outlet slot (30) to bound the spray jet (40) emerging from the outlet slot (30).

13. Spray nozzle according to one of claims 1 - 12, **characterised in that** the ratio of the sum of the two cross-sectional areas of the inlet openings (9, 10) to the cross-sectional area of the outlet slot (30) is between 1.5 and 2, preferably between 1.6 and 1.8.

14. Spray nozzle according to claim 3, **characterised in that** the ratio of the diameter (D) of the cylindrical segment (16) to the length (L) of the cylindrical segment (16) is between 2 and 3.

15. Spray nozzle according to one of claims 1 - 14, **characterised in that** the inlet openings (9, 10) have different cross-sectional areas (A₁, A₂).

16. Spray nozzle according to one of claims 12 and 15, **characterised in that** the guide walls (45, 46) are disposed on opposite sides of the outlet slot (30) at a different distance from the outlet slot (30).

17. Spray nozzle according to claims 5, 15 and 16, **characterised in that** the inlet opening (9) with the smaller cross-sectional area (A₁) is disposed on the same side of the plane of symmetry (35) as the guide wall (45) of the guide walls (45, 46) which is disposed at the greater distance (t₁) from the plane of symmetry (35).

## Revendications

1. Buse de pulvérisation destinée à la pulvérisation d'un liquide de refroidissement sur un produit d'extrusion, comprenant une chambre de mélange (15) dans laquelle un liquide (7) peut s'écouler via deux ouvertures d'entrée (9, 10) en formant un premier et un deuxième écoulement de liquide (12, 13), et comprenant une fente de sortie (30), agencée en aval dans le sens de l'écoulement, pour un jet de pulvérisation (40), dans laquelle au moins une paroi (16, 17) de la chambre de mélange est réalisée à titre de surface de guidage pour les d'écoulement de liquide (12, 13), **caractérisée en ce que** ladite au moins une paroi de la chambre de mélange est formée au niveau de la fente de sortie (30) de telle manière que les écoulements de liquide (12, 13) se rencontrent en haut niveau de la fente de sortie (30) sous un angle (α), compris entre 60° et 130°, de préférence entre 80° et 100°, et forme ainsi le jet de pulvérisation (40).

2. Buse de pulvérisation selon la revendication 1, **caractérisée en ce que** la chambre de mélange (15) comporte au niveau de la fente de sortie (30) un rétrécissement (17) avec un angle d'ouverture (α) au niveau de la fente de sortie (30) compris entre 60° et 130°, de préférence entre 80° et 100°, et **en ce que** le rétrécissement forme une partie de la surface de guidage.

3. Buse de pulvérisation selon la revendication 2, **caractérisée en ce que** la chambre de mélange (15) comporte un segment cylindrique (16) entre le rétrécissement (17) et les ouvertures d'entrée (9, 10).

4. Buse de pulvérisation selon l'une des revendications 1 à 3, **caractérisée en ce que** les ouvertures d'entrée (9, 10) présentent chacune une surface de section transversale avec une forme allongée, et **en ce que** les directions de leurs extensions longitudinales (35) sont disposées respectivement sensiblement parallèlement à la direction de l'extension longitudinale (35) de la fente de sortie (30).

5. Buse de pulvérisation selon l'une des revendications 1 à 4, **caractérisée en ce que** la fente de sortie (30) et la chambre de mélange (15) présentent un plan de symétrie commun (35).

6. Buse de pulvérisation selon l'une des revendications 1 à 5, **caractérisée en ce que** la chambre de mélange (15) présente une paroi latérale (16) qui délimite latéralement les écoulements de liquide (12, 13), et **en ce que** les ouvertures d'entrée (9, 10) débouchent respectivement dans la chambre de mélange (15) au niveau de la paroi latérale (16).

7. Buse de pulvérisation selon la revendication 6, **caractérisée en ce que** les ouvertures d'entrée (9, 10) sont formées entre la paroi latérale (16) et une barrette transversale (8).

8. Buse de pulvérisation selon l'une des revendications 1 à 7, **caractérisée en ce que** la direction longitudinale (35) de la fente de sortie (30) est située dans un plan de symétrie, et **en ce que** les ouvertures d'entrée (9, 10) sont agencées sur des côtés respectivement différents du plan de symétrie (35).

9. Buse de pulvérisation selon l'une des revendications 1 à 8, **caractérisée en ce que** la section des ouvertures d'entrée (9, 10) a la forme d'un segment de cercle.

10. Buse de pulvérisation selon l'une des revendications 1 à 1, **caractérisée en ce que** la surface de section de la fente de sortie (30) présente un élargissement (31) au niveau des extrémités des petits côtés, dans la direction de l'évasement (39) du jet de pulvérisation.

11. Buse de pulvérisation selon l'une des revendications 1 à 10, **caractérisée en ce que** la section de la fente de sortie (30) présente un élargissement (32) au milieu des grands côtés de la fente de sortie, dans la direction de l'évasement (39) du jet de pulvérisation (40).

12. Buse de pulvérisation selon l'une des revendications 1 à 11, **caractérisée en ce que**, pour limiter le jet de pulvérisation (40) sortant de la fente de sortie (30), des parois de guidage (45, 46) sont agencées en direction de l'extension longitudinale (35) de la fente de sortie (30).

13. Buse de pulvérisation selon l'une des revendications 1 à 12, **caractérisée en ce que** le rapport entre la somme des deux surfaces de section des ouvertures d'entrée (9, 10), et la surface de la section transversale de la fente de sortie (30) est choisi entre 1,5 et 2, de préférence entre 1,6 et 1,8.

14. Buse de pulvérisation selon la revendication 3, **caractérisée en ce que** le rapport entre le diamètre (D) du segment cylindrique (16) et la longueur (L) du segment cylindrique (16) est choisi entre 2 et 3.

15. Buse de pulvérisation selon l'une des revendications 1 à 14, **caractérisée en ce que** les ouvertures d'entrée (9, 10) présentent des surfaces de sections différentes (A₁, A₂).

16. Buse de pulvérisation selon l'une ou l'autre des revendications 12 et 15, **caractérisée en ce que** les parois des guidages (45, 46) sur les côtés opposés de la fente de sortie (30) sont agencées à des distances différentes de la fente de sortie (30).

17. Buse de pulvérisation selon les revendications 5, 15 et 16, **caractérisée en ce que** l'ouverture d'entrée (9) avec la petite surface transversale (A₁) est agencée sur le même côté du plan de symétrie que celle (45) des parois de guidage (45, 46) qui présente la plus grande distance (t₁) vis-à-vis du plan de symétrie (35).
